# EUROPÄISCHE PATENTANMELDUNG

(11) **EP 4 707 116 A1**
(43) Veröffentlichungstag der Anmeldung: **11.03.2026**
(21) Anmeldenummer: 25197059.6
(22) Anmeldetag: 20.08.2025
(51) Int. Cl.: B61G 9/04

(54) **STOSS- UND ZUGEINRICHTUNG FÜR EINE MITTELPUFFERKUPPLUNG**

(30) Priorität: 04.09.2024 DE 102024125242
(71) Anmelder: KB Intellectual Property GmbH & Co. KG, 82049 Pullach (DE)
(72) Erfinder: RADNOTI, Mark, 85356 Freising (DE)

(57) **Zusammenfassung**

Die Erfindung betrifft eine Stoß- und Zugeinrichtung für eine Mittelpufferkupplung, umfassend ein in einem fahrzeugseitig montierbaren Rahmen oder Gehäuse (1) zwischen einem bewegbaren vorderen Druckelement (2) und einem ortsfesten hinteren Druckelement (3) angeordnetes Federwerk (4), wobei das bewegbare vordere Druckelement (2) einander gegenüberliegende seitliche Führungsflächen zur Längsführung gegenüber dem Gehäuse (1) infolge einer durch eine Stoßbelastung bewirkten Einfederung aufweist, wobei das vordere Druckelement (2) einen vorderen Plattenabschnitt (5) als Anschlag bei Stoßbelastung aufweist, wobei die seitlichen Führungsflächen an rückwärtig hieran angeformten Flankenabschnitten (6) angeordnet sind, die zur Längsführung mit innerhalb des Gehäuses (1) angeordneten Führungsflächen (7) zusammenwirken.

## Beschreibung

Die vorliegende Erfindung betrifft eine kupplungstechnische Stoß- und Zugeinrichtung, umfassend ein in einem fahrzeugseitig montierbaren Rahmen oder Gehäuse zwischen einem bewegbaren vorderen Druckelement und einem ortsfesten hinteren Druckelement angeordnetes Federwerk, wobei das bewegbare vordere Druckelement einander gegenüberliegende seitliche Führungsflächen zur Längsführung gegenüber dem Gehäuse infolge einer durch eine Stoßbelastung bewirkten Einfederung aufweist. Außerdem betrifft die Erfindung auch eine Mittelpufferkupplung für Schienenfahrzeuge mit einer solchen Stoß- und Zugeinrichtung.

Das Einsatzgebiet der Erfindung erstreckt sich vornehmlich auf die Schienenfahrzeugtechnik. Die hier interessierenden Stoß- und Zugeinrichtungen werden gewöhnlich an Zugkupplungen eingesetzt, um vornehmlich in Fahrzeuglängsrichtung auftretende Belastungen abzufedern und je nach Anwendungsfall zusätzlich auch abzudämpfen. Diese Belastungen treten als Stöße in Wagenrichtung auf, wenn sich beispielsweise aneinander gekoppelte Wagen aufeinander zubewegen, oder als Zugbelastung, wenn sich zwei aneinander gekoppelte Wagen voneinander wegbewegen. Die Stoß- und Zugeinrichtung der hier interessierenden Art eignet sich insbesondere zum Einsatz in Verbindung mit einer Mittelpufferkupplung, insbesondere einer automatischen Mittelpufferkupplung für die Kopplung von Güterwagen zu einem Güterzugverband.

### Stand der Technik

Aus der DE 10 2022 109 045 A1 geht eine gattungsgemäße Stoß- und Zugeinrichtung für eine Mittelpufferkupplung hervor, welche ein in einem fahrzeugseitig montierbaren, aus mehreren Platten zusammengesetzten Rahmen angeordnetes Federwerk mit hierzu in Reihe geschaltetem Dämpfer umfasst.

Wenn die Stoß- und Zugeinrichtung auf Stoß beansprucht wird, so drückt der hieran angelenkte Kupplungsschaft ein plattenförmiges bewegbares vorderes Druckelement über das Federwerk und den Dämpfer gegen ein ortsfestes hinteres Druckelement, das über den Rahmen am Fahrzeug zur Anlage kommt. Das bewegbare vordere Druckelement wird entlang der Stoßrichtung flankenseitig an zwei einander gegenüberliegenden, in Längsrichtung hervorstehenden Innenseiten des rahmenartigen Gehäuses geführt.

Bei einer Zugbeanspruchung zieht der Kupplungsschaft über einen Kupplungsbolzen das rahmenartige Gehäuse entgegen der Druckkraft des Federwerks und das vordere Druckelement gegen einen vorderen Endanschlag, so dass die Zugkraft abgefedert wird. Gleichzeitig wird die Zugkraft über den Dämpfer und das hintere Druckelement auf das fahrzeugseitig montierte rahmenartige Gehäuse übertragen.

Das infolge der Stoß- und Zugbelastung längs bewegbare vordere Druckelement erfordert eine zuverlässige Längsführung, welche eine hinreichende Verkippsicherung für das Druckelement in horizontaler und vertikaler Richtung gewährleistet. Gemäß dem UIC-Standard sind an dieser Stelle Verkippwinkel von maximal 1,25 Grad zulässig, die mit von einem rahmenförmigen Gehäuse abstehenden äußeren Führungsplatten nur bei einer hinreichend verbiegesicheren Konstruktion realisierbar sind.

Es ist daher die Aufgabe der vorliegenden Erfindung eine Stoß- und Zugeinrichtung der gattungsgemäßen Art dahingehend weiter zu verbessern, dass eine zuverlässige Längsführung des bewegbaren vorderen Druckelements über den gesamten Hubweg in kompaktbauender Weise erzielt wird.

### Offenbarung der Erfindung

Die Aufgabe wird ausgehend von einer Stoß- und Zugeinrichtung gemäß dem Oberbegriff von Anspruch 1 in Verbindung mit dessen kennzeichnenden Merkmalen gelöst. Die nachfolgenden abhängigen Ansprüche geben vorteilhafte Weiterbildungen der Erfindung wieder. Der Anspruch 10 ist auf eine Mittelpufferkupplung für Schienenfahrzeuge, umfassend eine erfindungsgemäße Stoß- und Zugeinrichtung gerichtet.

Die Erfindung schließt die technische Lehre ein, dass das bewegbare vordere Druckelement einer Stoß- und Zugeinrichtung einen vorderen Plattenabschnitt aufweist, der einen Anschlag bei Stoßbelastung bildet, wobei am vorderen Plattenabschnitt gegenüberliegende seitliche Führungsflächen an rückwärtig des Plattenabschnitts angeformten Flankenabschnitten angeordnet sind, die zur Längsführung mit innerhalb des Gehäuses angeordneten Führungsflächen korrespondieren.

Der Vorteil einer verkippsicheren und zuverlässigen Längsführung der erfindungsgemäßen Lösung resultiert aus einer Verlegung der Führungsfunktion in den Innenbereich des Gehäuses der Stoß- und Zugeinrichtung, woraus eine höhere Steifigkeit der Längsführung in Verbindung mit hierdurch realisierbaren großen Führungsflächen resultiert. Die erfindungsgemäße Lösung gewährleistet somit eine stabile Führung des bewegbaren vorderen Druckelements mit geringer Verkippung, wodurch sich auch die Stabilisierungswirkung des gekoppelten Wagens signifikant erhöht und in kritischen Situationen, wie das Entgleisen einzelner Wagen oder des gesamten Zuges vermieden werden. Die erfindungsgemäße Lösung bietet außerdem die Voraussetzung dafür, die einzelnen Bauteile modular auszuführen, um verschiedene Arten und/oder Größen von Federwerken und/oder Dämpfern zu implementieren. Mit anderen Worten beinhaltet die erfindungsgemäße Lösung eine verbesserte Geometrie des bewegbaren vorderen Druckelements sowie der Führungsflächen an den Seitenwänden des Gehäuses.

Gemäß einer die Erfindung weiter verbessernden Maßnahme wird vorgeschlagen, dass die innerhalb des Gehäuses angeordneten Führungsflächen der Längsführung für das bewegbare vordere Druckelement den Bereich des Federwerks zumindest teilweise umschließen. Dies bedeutet, dass die gehäuseseitigen Führungsflächen seitlich neben dem Federwerk implementiert sind, wodurch eine besonders kompaktbauende Konstruktion erzielt wird, weil die Führungsflächen keinen zusätzlichen Platzbedarf in Längsrichtung der Stoß- und Zugeinrichtung bedürfen. An dieser Stelle sei darauf hingewiesen, dass bei einer Kombination eines Federwerks mit einem in Reihe geschalteten Dämpfer innerhalb des Gehäuses die Führungsflächen alternativ auch im Bereich des Dämpfers oder auch im Bereich von Federwerk und Dämpfer angeordnet sein können.

Vorzugsweise weist das aus dem vorderen Plattenabschnitt und dem Flankenabschnitt bestehende Druckelement einen U-förmigen Längsschnitt auf. Diese Grundgeometrie bietet die Voraussetzung für einen besonders hohen Kompaktbau im Zusammenwirken mit den angrenzenden Bauteilen der Stoß- und Zugeinrichtung. Die Länge der Flankenabschnitte des U-förmigen Längsschnitts kann an die für den Hubweg erforderlichen Führungseigenschaften angepasst werden.

Gemäß einer anderen, die Erfindung weiter verbessernden Maßnahme wird vorgeschlagen, dass das integrierte Federwerk mit einem hieran federkraftbeaufschlagt angebrachten und gegenüber dem Gehäuse in bidirektionaler Längsrichtung A verstellbaren Zugbügel verbunden ist. Dies geschieht am proximalen Ende des Zugbügels. Das distale Ende des Zugbügels ist für die Aufnahme eines Verbindungsbolzens zur Anlenkung eines Kupplungsschafts ausgebildet. Der die Verbindung zwischen Federwerk und Kupplungsschaft herstellende Zugbügel verläuft somit teilweise innerhalb und teilweise außerhalb des Gehäuses der Stoß- und Zugeinrichtung und gestattet eine platzsparende Ankopplung.

Vorzugsweise umfasst das Federwerk ein an dem vorderen Druckelement zur Anlage kommendes erstes Federpaket sowie ein an dem hinteren Druckelement zur Anlage kommendes zweites Federpaket, wobei dazwischen eine das proximale Ende des Zugbügels bildende Verbindungsplatte angeordnet ist. Die Verbindungsplatte kann dabei ein rückwärtiger Bestandteil des Zugbügels sein. Die als Ankopplungsstelle für den Zugbügel dienende Verbindungsplatte kann ferner auch den Endbereich der Flankenabschnitte des vorderen Druckelements abstützen, um der Führung eine höhere Steifigkeit zu verleihen. In Funktionsintegration lässt sich hierdurch die Vorgabe realisieren, dass die maximale Innenbiegung der Flankanabschnitte nicht die gemäß UIC-Standard vorgegebenen 3 mm überschreitet. Das erste und/oder zweite Federpaket kann in an sich bekannter Weise aus metallischen Tellerfedern oder elastomeren Federelementen gebildet sein.

Vorzugsweise sind die miteinander korrespondierenden Führungsflächen derart dimensioniert, dass eine Längsführung über zumindest den gesamten reversiblen Federhub des Federwerks gewährleistet ist. Ist das Federwerk in Reihe mit einem Dämpfer angeordnet, so wird vorgeschlagen, die miteinander korrespondierenden Führungsflächen derart zu dimensionieren, dass die Längsführung über zumindest das sechsfache des reversiblen Federhubs des Federwerks gewährleistet ist. Als Dämpfer eignen sich herkömmliche hydraulische oder gashydraulische Baueinheiten.

Zur weiteren Erhöhung der Steifigkeit des Gehäuses der erfindungsgemäßen Stoß- und Zugeinrichtung wird vorgeschlagen, dass der Zugbügel durch einen zwischen dem vorderen Druckelement und einem Querbalken des Gehäuses gebildeten Spalt verläuft. Der Querbalken ist insoweit auf Höhe des vorderen Plattenabschnitts des vorderen Druckelements als Bestandteil des Gehäuses angeordnet. Der obere und untere Querbalken sorgt für eine limitierte Verbiegung des Zugbügels, indem diese im Zusammenwirken mit der vorderen Druckplatte geringe Führungstoleranzen von vorzugsweise maximal 3 mm gewährleisten. Der Zugbügel kann gegen die vertikale Verdrehung sowohl innen als auch außen geführt und gestützt werden.

### Detailbeschreibung anhand Zeichnung

Weitere, die Erfindung verbessernde Maßnahmen werden nachstehend gemeinsam mit der Beschreibung eines bevorzugten Ausführungsbeispiele der Erfindung anhand der einzigen Figur näher dargestellt.

Die Figur zeigt eine schematisch perspektivisch teilgeschnittene Darstellung einer Stoß- und Zugeinrichtung für eine Mittelpufferkupplung mit integriertem Federwerk, jedoch ohne Dämpfer.

Gemäß Figur umfasst eine Stoß- und Zugeinrichtung für eine Mittelpufferkupplung einen am zugeordneten Wagen eines nicht weiter dargestellten Schienenfahrzeuges montierbares kastenförmiges Gehäuse 1, welches zwischen einem bewegbaren vorderen Druckelement 2 und einem ortsfesten hinteren Druckelement 3 ein Federwerk 4 beherbergt.

Das bewegbare vordere Druckelement 2 besteht aus einem vorderen Plattenabschnitt 5, der als vorderer Anschlag bei Stoßbelastung der Stoß- und Zugeinrichtung dient, woran rückwärtige Flankenabschnitte 6 (gegenüberliegender Flankenabschnitt ist verdeckt) angeformt sind. Die Führungsflächen der einander gegenüberliegenden Flankenabschnitte 6 korrespondieren mit Führungsflächen 7 (gegenüberliegende Führungsfläche ist ebenfalls verdeckt) zur Bildung der Längsführung des vorderen Druckelements 2 gegenüber dem Gehäuse 1.

Die innerhalb des Gehäuses 1 einander gegenüberliegend angeordneten Führungsflächen 7 sind seitlich neben dem Bereich des Federwerks 4 angeordnet.

Das Federwerk 4 besteht aus einem am vorderen Druckelement 2 zur Anlage kommenden ersten Federpaket 4a sowie einem am hinteren, gehäusefesten Druckelement 3 zur Anlage kommenden Federpaket 4b. Zwischen beiden Federpaketen 4a und 4b ist eine Verbindungsplatte 8 angeordnet, die Bestandteil eines Zugbügels 9 ist.

Der Zugbügel 9 ist durch diese Anordnung in bidirektionaler Längsrichtung A verstellbar und weist seitens des distalen Endes einen Verbindungsbolzen 10 zur Anlenkung eines Kupplungsschafts einer Mittelpufferkupplung auf.

Das Gehäuse 1 weist auf Höhe der vorderen Druckplatte 2 zusätzlich einen oberen und unteren Querbalken 11 (von denen der untere Querbalken verdeckt ist) auf, die im Zusammenwirken mit dem vorderen Druckelement 2 einen Spalt bilden, durch welchen der Zugbügel 9 hindurch verläuft und hierdurch geführt ist.

Die Erfindung ist nicht beschränkt auf das vorstehend beschriebene bevorzugte Ausführungsbeispiel. Es sind vielmehr auch Abwandlungen hiervon denkbar, welche vom Schutzbereich der nachfolgenden Ansprüche mit umfasst sind. So ist es beispielsweise auch möglich, das Federwerk 4 mit einem in Reihe hierzu geschalteten Dämpfer zu kombinieren, wofür in der Figur ein Dämpfereinbauraum 12 vorgesehen ist.

### Bezugszeichenliste

- 1: Gehäuse
- 2: vorderes, bewegliches Druckelement
- 3: hinteres, ortsfestes Druckelement
- 4: Federwerk
- 5: vorderer Plattenabschnitt
- 6: rückwärtiger Flankenabschnitt
- 7: Führungsfläche
- 8: Verbindungsplatte
- 9: Zugbügel
- 10: Verbindungsbolzen
- 11: Querbalken
- 12: Dämpfereinbauraum

## Patentansprüche

1. Stoß- und Zugeinrichtung für eine Mittelpufferkupplung, umfassend ein in einem fahrzeugseitig montierbaren Rahmen oder Gehäuse (1) zwischen einem bewegbaren vorderen Druckelement (2) und einem ortsfesten hinteren Druckelement (3) angeordnetes Federwerk (4), wobei das bewegbare vordere Druckelement (2) einander gegenüberliegende seitliche Führungsflächen zur Längsführung gegenüber dem Gehäuse (1) infolge einer durch eine Stoßbelastung bewirkten Einfederung aufweist,
**dadurch gekennzeichnet, dass** das vordere Druckelement (2) einen vorderen Plattenabschnitt (5) als Anschlag bei Stoßbelastung aufweist, wobei die seitlichen Führungsflächen an rückwärtig hieran angeformten Flankenabschnitten (6) angeordnet sind, die zur Längsführung mit innerhalb des Gehäuses (1) angeordneten Führungsflächen (7) zusammenwirken.

2. Stoß- und Zugeinrichtung nach Anspruch 1,
**dadurch gekennzeichnet, dass** die innerhalb des Gehäuses (1) angeordneten Führungsflächen (7) den Bereich des Federwerks (4) zumindest teilweise umschließen.

3. Stoß- und Zugeinrichtung nach Anspruch 1,
**dadurch gekennzeichnet, dass** das aus dem vorderen Plattenabschnitt (5) und den Flankenabschnitten (6) bestehende vordere Druckelement (2) einen U-förmigen Längsschnitt aufweist.

4. Stoß- und Zugeinrichtung nach Anspruch 1,
**dadurch gekennzeichnet, dass** das Federwerk (4) mit einem hieran federkraftbeaufschlagt angebrachten und gegenüber dem Gehäuse (1) in bidirektionaler Längsrichtung (A) verstellbaren Zugbügel (9) verbunden ist, an dessen distalem Ende ein Verbindungsbolzen (10) zur Anlenkung eines Kupplungsschafts angeordnet ist.

5. Stoß- und Zugeinrichtung nach Anspruch 4,
**dadurch gekennzeichnet, dass** das Federwerk (4) ein an dem vorderen Druckelement (2) zur Anlage kommendes erstes Federpaket (4a) sowie ein an dem hinteren Druckelement (3) zur Anlage kommendes zweites Federpaket (4b) umfasst, wobei dazwischen eine das proximale Ende des Zugbügels (9) bildende Verbindungsplatte (8) angeordnet ist.

6. Stoß- und Zugeinrichtung nach Anspruch 1,
**dadurch gekennzeichnet, dass** die miteinander korrespondierenden Führungsflächen (6, 7) derart dimensioniert sind, dass eine Längsführung über zumindest den reversiblen Federhub des Federwerks (4) gewährleistet ist.

7. Stoß- und Zugeinrichtung nach Anspruch 1,
**dadurch gekennzeichnet, dass** das Federwerk (4) in Reihe mit einem Dämpfer angeordnet ist, wobei die miteinander korrespondierenden Führungsflächen (6, 7) derart dimensioniert sind, dass eine Längsführung über zumindest das Sechsfache des reversiblen Federhubs des Federwerks (4) gewährleistet ist.

8. Stoß- und Zugeinrichtung nach Anspruch 1,
**dadurch gekennzeichnet, dass** das Gehäuse (1) einander gegenüberliegende Querbalken (11) umfasst, welche das vordere Druckelement (2) einschließen.

9. Stoß- und Zugeinrichtung nach Anspruch 8,
**dadurch gekennzeichnet, dass** der Zugbügel (9) durch einen zwischen dem vorderen Druckelement (2) und dem durch die einander gegenüberliegenden Querbalken (11) des Gehäuses (1) gebildeten Spalt verläuft.

10. Mittelpufferkupplung für Schienenfahrzeuge mit einer Stoß- und Zugeinrichtung nach einem der vorstehenden Ansprüche.
